# FASCICULE DE BREVET EUROPEEN

(11) **EP 0 202 605 B1**
(45) Date de publication et mention de la délivrance du brevet: **24.05.1989**
(21) Numéro de dépôt: 86106615.7
(22) Date de dépôt: 15.05.1986
(51) Int. Cl.: B30B 9/30, G21F 9/36

(54) **Presse pour le compactage de déchets**
Presse zum Verdichten von Abfallstoffen
Press for compacting waste materials

(30) Priorité: 21.05.1985 FR 8507634
(43) Date de publication de la demande: 26.11.1986
(73) Titulaire: ALSTHOM, F-75784 Paris Cédex 16 (FR)
(72) Inventeur: Angibaud, Jacques, F-44300 Nantes (FR); Faure, Jean-Pierre, F-44800 Saint Herblain (FR)
(74) Mandataire: Weinmiller, Jürgen

(56) Documents cités:
- EP-A- 0 124 185
- AU-B- 22 658
- DE-A- 2 243 136
- GB-A- 924 827

## Description

La présente invention est relative à une presse pour le compactage de déchets disposés notamment dans des fûts, et comprenant une chambre de compactage cylindrique et un cylindre de manoeuvre fermé à son extrémité supérieure, le cylindre de manoeuvre étant équipé d'un piston solidaire d'un fouloir apte à pénétrer dans la chambre de compactage, des moyens de mise en pression hydraulique étant prévus pour agir contre l'une et l'autre de deux faces opposées dudit piston.

En particulier, il s'agit de déchets d'origine nucléaire. Actuellement, les déchets nucléaires tels que papiers, cotons, sacs en plastiques en provenance de laboratoires, d'hopitaux, de centres de recherche, sont placés dans des fûts puis comprimés par une presse. Il est ensuite possible de placer un certain nombre de ces fûts ainsi comprimés dans un récipient qui est ensuite enrobé de béton et immergé.

Le document EP-A 0 124 185 décrit une telle presse. Cependant, au cours de l'opération de compactage, des gaz et des aérosols radioactifs peuvent s'échapper et être dangereux. Il en résulte que la presse à compacter doit être placée par sécurité dans un local étanche aux radiations nucléaires. Le coût de l'installation est donc important.

Un but de l'invention est de réaliser une presse spécialement adaptée au compactage des déchets nucléaires en fûts, assurant notamment par elle-même un confinement nucléaire suffisant pour que la presse puisse être placée dans un local ordinaire.

L'invention a ainsi pour objet une presse pour le compactage de déchets disposés notamment dans des fûts, et comprenant une chambre de compactage cylindrique et un cylindre de manoeuvre fermé à son extrémité supérieure, ledit cylindre de manoeuvre étant équipé d'un piston solidaire d'un fouloir apte à pénétrer dans ladite chambre de compactage, des moyens de mise en pression hydraulique étant prévus pour agir contre l'une et l'autre de deux faces opposées dudit piston, caractérisée en ce que le cylindre de manoeuvre comporte des moyens de coulissement vertical au-dessus de ladite chambre de compactage, l'extrémité inférieure du cylindre de manoeuvre étant ouverte et reposant d'une manière étanche et verrouillée, dans sa position basse, sur l'extrémité supérieure de ladite chambre de compactage, ladite chambre de compactage étant fermée à son extrémité inférieure, par un plateau muni de moyen permettant son coulissement vertical dans ladite chambre de compactage, des moyens d'étanchéité assurant en position basse dudit plateau l'étanchéité de ladite chambre de compactage.

Selon une autre caractéristique préférée, ledit plateau comprend un conduit relié à un dispositif d'aspiration.

Avantageusement, la paroi latérale de ladite chambre de compactage comprend également un conduit relié à un dispositif d'aspiration.

Selon une autre caractéristique préférée, le piston est relié au fouloir par une portion tubulaire, fermée à son extrémité inférieure et débouchant à l'extrémité supérieure du piston, un tube, fixé à l'extrémité supérieure du cylindre de manoeuvre coulissant dans ladite portion tubulaire, ledit tube pouvant être mis sous pression hydraulique.

L'invention sera bien comprise par la description ci-après d'un mode préféré de réalisation de l'invention, en référence au dessin annexé dans lequel la figure unique est une vue en élévation partiellement coupée d'une presse selon l'invention.

La presse représentée sur la figure comporte un bloc constituant une embase et une chambre de compactage 1. Le fond de la chambre de compactage est fermée par un plateau 2 placé à l'extrémité de la tige 3 d'un vérin.

Ce plateau 2, déplaçable, est utilisé, comme on le verra plus loin, pour l'évacuation des produits comprimés. Il comprend un joint 2A destiné à assurer le confinement lors de l'opération de compactage.

La presse comprend en outre un cylindre de manoeuvre 5, muni d'oreilles 6, qui peut être déplacé verticalement au-dessus de la chambre de compactage. Des colonnes 7, en appui sur l'embase de la chambre de compactage 1, reçoivent des douilles 8 montées dans les oreilles 6 supports du cylindre de manoeuvre 5.

Le mouvement du cylindre de manoeuvre est assuré par des vérins tels que 10 prenant appui sur l'embase et sur une chape solidaire de l'oreille du cylindre.

Le cylindre de manoeuvre possède un fond supérieur 5A percé d'un orifice central 5B.

La partie inférieure du cylindre de manoeuvre 5 peut venir en appui sur la surface supérieure de la chambre de compactage 1. Un joint 11 assure l'étanchéité du contact.

La position d'appui du cylindre de manoeuvre 5 sur la chambre de compactage 1 peut être verrouillée par tout moyen, par exemple au moyen de griffes 13 (ou d'un collier) mises en place par une bague 14 à intérieur conique manoeuvrée par des vérins tels que 15.

La chambre de compactage 1, le cylindre de manoeuvre 5 et le plateau 2 sont réalisés en un matériau et avec une épaisseur appropriés pour assurer un confinement radioactif du produit à compacter.

Le cylindre de manoeuvre 5 comprend en son intérieur un piston 16 prolongé par une portion tubulaire 16A fermée par un fond 16B auquel est fixé un fouloir 17. Le piston 16 est à double effet, le volume du cylindre de manoeuvre 5 comprenant deux chambres 18 et 19 pouvant être mises chacune en pression hydraulique.

La portion tubulaire 16A sert de guide à un tube 20 solidaire du fond supérieur 5A du cylindre de manoeuvre 5.

La référence 21 désigne la chambre située au-dessous du tube 20 et fermée par l'extrémité 16B de la portion tubulaire 16A.

Les références 25 et 26 désignent des conduits aménagés respectivement dans la paroi latérale de la chambre de compactage 1 et dans le plateau 2 lui servant de fond, destinés à être reliés à des organes de recueil des éventuels gaz, aérosols et effluents dégagés au cours de l'opération de compactage.

Ces organes sont désignés: groupe d'aspiration des aérosols, et n'on pas été représentés.

Le fonctionnement de la presse est le suivant.

Au cours de l'opération, les vérins 10 sont étendus, le cylindre de manoeuvre 5 est en position haute et le piston 16 en position haute dans le cylindre de manoeuvre 5.

Les vérins 15 sont rétractés, de sorte que les griffes de verrouillage sont écartées.

Le vérin 4 est rétracté, de sorte que le plateau 2 est en appui sur une embase.

On introduit le produit à compacter, par exemple un fût 22, à l'intérieur de la chambre de compactage 1, par son extrémité supérieure.

L'opération de compactage se poursuit alors par les opérations suivantes.

On actionne les vérins 10, produisant la descente du cylindre de manoeuvre 5 qui vient en appui sur le sommet de la chambre de compactage.

On actionne les vérins 15 provoquant la descente de la bague 14 et par suite le mouvement des griffes 13 qui viennent verrouiller l'ensemble chambre de compactage-cylindre de manoeuvre. Le confinement est alors assuré.

On met en route le groupe d'aspiration des aérosols.

La chambre 21 est mise en pression hydraulique à travers l'orifice 5B du cylindre 5 et le tube 20.

Le piston 16 descend et provoque une première compression du fût 22.

Simultanément, on met en pression hydraulique la chambre 18.

La section du piston 16 étant supérieure à celle de l'intérieur du fond 16A, il en résulte un accroissement de la pression de compactage.

Le fût 22 étant comprimé au maximum, (partie gauche de la figure), on arrête le groupe d'aspiration, on remonte le piston 16 par mise en pression hydraulique de la chambre 19, on déverrouille l'ensemble par remontée des vérins 15 et on remonte le cylindre de manoeuvre 5 par action des vérins 10.

Par action du vérin 4, on remonte le plateau 2 pour permettre l'extraction et le retrait du fût 22 compacté.

Grâce aux dispositions particulières de la presse qui vient d'être décrite, le confinement radioactif est assuré pendant l'opération de compactage. En outre la presse est de dimensions faibles.

## Revendications

1. Presse pour le compactage de déchets notamment dans des fûts, et comprenant une chambre de compactage (1) cylindrique et un cylindre de manoeuvre (5) fermé à son extrémité supérieure, ledit cylindre de manoeuvre étant équipé d'un piston (16) solidaire d'un fouloir (17) apte à pénétrer dans ladite chambre de compactage (1), des moyens (18-20) de mise en pression hydraulique étant prévus pour agir contre l'une et l'autre de deux faces opposées dudit piston (16), caractérisée en ce que le cylindre de manoeuvre (5) comporte des moyens (6-8) de coulissement vertical au-dessus de ladite chambre de compactage (1), l'extrémité inférieure du cylindre de manoeuvre (5) étant ouverte et reposant d'une manière étanche et verrouillée (13-15), dans sa position basse, sur l'extrémité supérieure de ladite chambre de compactage (1), ladite chambre de compactage étant fermée à son extrémité inférieure, par un plateau (2) muni de moyen (3, 4), permettant son coulissement vertical dans ladite chambre de compactage (1), des moyens d'étanchéité (2A) assurant en position basse dudit plateau (2) l'étanchéité de ladite chambre de compactage.

2. Presse selon la revendication 1, caractérisée en ce que ledit plateau (2) comprend un conduit (26) relié à un dispositif d'aspiration.

3. Presse selon l'une des revendications 1 ou 2, caractérisée en ce que la paroi latérale de ladite chambre de compactage (1) comprend un conduit (25) relié à un dispositif d'aspiration.

4. Presse selon l'une des revendications 1 à 3, caractérisée en ce que ledit plateau (2) est relié à la tige (3) d'un vérin (4).

5. Presse selon l'une des revendications 1 à 4, caractérisée en ce que, en position basse, le cylindre de manoeuvre (5) est verrouillé contre l'extrémité supérieure de la chambre de compactage (1) au moyen de griffes (13) manoeuvrées par une bague (14) actionnée par au moins un vérin (15).

6. Presse selon l'une des revendications 1 à 5, caractérisée en ce que les moyens de coulissement vertical du cylindre de manoeuvre (5) comportent des colonnes verticales (7) solidaires de la chambre de compactage (1), ledit cylindre de manoeuvre (5) comportant des oreilles (6) munies de douilles (8) coulissant sur lesdites colonnes (7), des vérins d'actionnement (10) assurant le mouvement.

7. Presse selon l'une des revendications 1 à 6, caractérisée en ce que le piston (16) est relié au fouloir (17) par un piston tubulaire (16A) fermée à son extrémité inférieure et débouchant à l'extrémité supérieure du piston (16), un tube (20), fixé à l'extrémité supérieure du cylindre de manoeuvre (5) coulissant dans ladite portion tubulaire (16A), ledit tube (20) pouvant être mis sous pression hydraulique.

## Claims

1. A press for compacting waste disposed, in particular, in drums, the press comprising a cylindrical compacting chamber (1) and an operating cylinder (5) which is closed at its top end, said operating cylinder being fitted with a piston (16) which is fixed to a ram (17) suitable for penetrating into said compacting chamber (1), and with hydraulic compression means (16-20) being provided to act on the two opposite faces of said piston (16), said press being characterized in that the operating cylinder (5) includes means (6-8) for sliding vertically over said compacting chamber (1), the bottom end of the operating cylinder (5) being open and resting when in its low position, in sealed and locked manner (13-15) on the top end of said compacting chamber (1), said compacting chamber being closed at its bottom end by a plate (2) provided with means (3, 4) enabling it to slide vertically inside said compacting chamber (1), with sealing means (2A) providing sealing of said compacting chamber when said plate (2) is in its low position.

2. A press according to claim 1, characterized in that said plate (2) includes a duct (26) connected to a suction device.

3. A press according to claim 1 or 2, characterized in that the side wall of said compacting chamber (1) includes a duct (25) connected to a suction device.

4. A press according to any one of claims 1 to 3, characterized in that said plate (2) is connected to the rod (3) of an actuator (4).

5. A press according to any one of claims 1 to 4, characterized in that the operating cylinder (5) is locked, when in its low position, against the top end of the compacting chamber (1) by means of hooks (13) which are operated by a ring (14) itself actuated by at least one actuator (15).

6. A press according to any one of claims 1 to 5, characterized in that the means providing vertical sliding of the operating cylinder (5) comprise vertical columns (7) fixed to the compacting chamber (1), said operating cylinder (5) including lugs (6) provided with sleeves (8) sliding over said columns (7), with motion being provided by actuators (10).

7. A press according to any one of claims 1 to 6, characterized in that the piston (16) is connected to the ram (17) by a tubular piston (16A) which is closed at its bottom end and which opens out at the top end of the piston (16), a tube (20) fixed to the top end of the operating cylinder (5) sliding inside said tubular portion (16A), said tube (20) being suitable for being put under hydraulic pressure.

## Patentansprüche

1. Presse zum Verdichten von Abfällen, die hauptsächlich in Fässern untergebracht sind, mit einer zylindrischen Verdichtungskammer (1) und einem an seiner Oberseite geschlossenen Arbeitszylinder (5), der mit einem Kolben (16) mit daran befestigtem Stampfer (17) versehen ist, welcher in die Verdichtungskammer (1) eindringen kann, wobei Mittel (18-20) zur hydraulischen Druckbeaufschlagung vorgesehen sind, um gegen eine der beiden entgegengesetzten Flächen des Kolbens (16) zu wirken, dadurch gekennzeichnet, daß der Arbeitszylinder (5) oberhalb der Verdichtungskammer (1) senkrechte Gleitführungen (6-8) aufweist, während das untere Ende des Arbeitszylinders (5) offen ist und in seiner unteren Stellung in dichter, verriegelter Form (13-15) auf dem oberen Ende der Verdichtungskammer (1) aufsitzt, wobei die Verdichtungskammer an ihrem unteren Ende durch eine Platte (2) abgeschlossen wird, die mit Mitteln (3, 4) zu ihrer senkrechten Verschiebung in der Verdichtungskammer (1) ausgestattet ist, und Dichtungsmittel in der unteren Stellung der Platte (2) die Dichtheit der Verdichtungskammer gewährleisten.

2. Presse nach Anspruch 1, dadurch gekennzeichnet, daß die Platte (2) einen Kanal (26) aufweist, der an eine Absaugvorrichtung angeschlossen ist.

3. Presse nach einem der Ansprüche 1 oder 2, dadurch gekennzeichnet, daß die Seitenwand der Verdichtungskammer (1) ebenfalls einen an eine Absaugvorrichtung angeschlossenen Kanal (25) aufweist.

4. Presse nach einem der Ansprüche 1 bis 3, dadurch gekennzeichnet, daß die Platte (2) mit dem Stößel (3) eines Hubkolbenzylinders (4) verbunden ist.

5. Presse nach einem der Ansprüche 1 bis 4, dadurch gekennzeichnet, daß der Arbeitszylinder (5) in seiner unteren Stellung mit dem oberen Ende der Verdichtungskammer (1) mit Hilfe von Klauen (13) verriegelt ist, die durch einen Ring (14) betätigt werden, der von mindestens einem Hubkolbenzylinder (15) angetrieben wird.

6. Presse nach einem der Ansprüche 1 bis 5, dadurch gekennzeichnet, daß die senkrechten Gleitführungen des Arbeitszylinders (5) senkrechte, mit der Verdichtungskammer (1) verbundene Säulen (7) aufweisen, wobei der Arbeitszylinder (5) Ohren (6) mit Hülsen (8) besitzt, die auf den Säulen gleiten, wobei Hubkolbenzylinder (10) die Bewegung besorgen.

7. Presse nach einem der Ansprüche 1 bis 6, dadurch gekennzeichnet, daß der Kolben (16) mit dem Stampfer (17) über einen Rohrabschnitt (16A) verbunden ist, der an seinem unteren Ende geschlossen und am oberen Ende des Kolbens (16) offen ist, wobei ein am oberen Ende des Arbeitszylinders (5) befestigtes Rohr (20) in diesem Rohrabschnitt (16A) gleitet und das Rohr (20) unter hydraulischen Druck gesetzt werden kann.
